# EUROPÄISCHE PATENTSCHRIFT

(11) **EP 0 835 629 B1**
(45) Veröffentlichungstag und Bekanntmachung des Hinweises auf die Patenterteilung: **03.04.2002**
(21) Anmeldenummer: 97115813.4
(22) Anmeldetag: 11.09.1997
(51) Int. Cl.: A47K 1/08, A47B 96/06

(54) **Befestigungsvorrichtung für eine Waschtischplatte**
Fixing device for a washbasin shelf
Dispositif de fixation pour tablette de lavabo

(30) Priorität: 12.10.1996 DE 19642158
(43) Veröffentlichungstag der Anmeldung: 15.04.1998
(73) Patentinhaber: Joh. Sprinz GmbH & Co., 88214 Ravensburg (DE)
(72) Erfinder: Fischbach, Joachim, 88214 Ravensburg (DE)
(74) Vertreter: Patentanwälte Eisele, Otten, Roth & Dobler

(56) Entgegenhaltungen:
- DE-C- 275 271
- FR-A- 2 672 485
- GB-A- 1 177 738
- GB-A- 2 285 387
- US-A- 4 898 355
- US-A- 5 456 435

## Beschreibung

Die Erfindung betrifft eine Befestigungsvorrichtung für eine Waschtischplatte nach dem Oberbegriff des Anspruchs 1.

An Waschplätzen in Sanitärräumen, wie Badezimmern, Duschräumen etc. werden Waschtischplatten oder auch sonstige Ablageplatten aus Steingut oder Glas angebracht, die zur Aufnahme des Waschbeckens oder auch als sonstige Auflage dienen. Sofern diese Platten über keine eigene Halterungsmöglichkeit an der Wand verfügen, müssen hierzu entsprechende Halterungsvorrichtungen angebracht werden, mittels welchen die Platten zu befestigen sind. Diese Halterungen müssen an die Maße der jeweiligen Platten oder Auflage angepaßt sein, wodurch eine Vielzahl unterschiedlicher Größen von Halterungen bevorratet werden müssen.

Eine Befestigungsvorrichtung die alle Merkmale des Oberbegriffs vom Anspruch 1 enthält ist aus der Druckschrift US-A-5 456 435 bereits bekannt.

Aus der DE 275 271 C ist eine Tragvorrichtung für Schaustellungsgegenstände, Vorhänge oder dergleichen bekannt geworden, bei welcher ein entsprechend befestigter Träger beliebig in einer waagrechten Ebene verschiebbar ist. Dabei umfaßt das Wandbefestigungsmittel eine Art Doppel-T-Träger, welcher von einer entsprechenden Profilschiene wenigstens teilweise umschlossen ist. Das Wandbefestigungsmittel ist dabei äußerst kompliziert und damit teuer aufgebaut. Weiterhin ist die Art der Befestigung des Trägers am Wandbefestigungsmittel nicht geeignet, eine sichere und dauerhafte Befestigung zu gewährleisten.

Aus der GB-A-2 285 387 ist ein Träger für eine Regalbefestigung bekannt geworden, der aus einem L-förmigen Profil besteht, welches an die Wand geschraubt wird. Der Träger kann durch eine entsprechende Führung in seiner Länge verstellt werden.

Der Erfindung liegt die Aufgabe zugrunde, eine Befestigungsvorrichtung für eine Waschtischplatte oder dergleichen, vorzuschlagen, die flexibel bei verschiedenen Größen von Auflagen, insbesondere Glasauflagen, zu verwenden ist und die ein hohes Maß an Befestigungssicherheit bei leichter Montierbarkeit und einfachem Aufbau bietet.

Diese Aufgabe wird ausgehend von einer Befestigungsvorrichtung der einleitend genannten Art durch die kennzeichnenden Merkmale des Anspruchs 1 gelöst.

Durch die in den Unteransprüchen genannten Maßnahmen werden vorteilhafte Ausführungen und Weiterbildungen der Erfindung ermöglicht.

Dementsprechend zeichnet sich eine erfindungsgemäße Befestigungsvorrichtung dadurch aus, daß der die Waschtischplatte oder dergleichen tragende Träger Befestigungsmittel aufweisen, mittels denen die Träger entlang von an der Wand befestigbaren Halterungsmitteln verschiebbar ausgebildet sind, wobei diese Halterungsmittel die Träger in montiertem Zustand halten.

Durch eine derartige verschiebbare Befestigung der Träger für die entsprechende Waschtischplatte ergibt sich eine große Flexibilität zum Einsatz der Befestigungsvorrichtung bei verschiedenen Platten unterschiedlicher Länge.

Die Halterungsmittel werden dabei als Wandschiene ausgebildet, deren Ränder von den Befestigungsmitteln der Träger für die Waschtischplatte wenigstens teilweise umschlossen sind. Durch diese wenigstens teilweise die Ränder der Schiene umgreifenden Befestigungsmittel sind die Träger zuverlässig und dennoch verschiebbar an der Befestigungsschiene fixiert.

Die Halterungsmittel weisen weiterhin Hinterschneidungen auf, in die bzw. hinter die entsprechende Vorsprünge der Befestigungsmittel eingreifen. Mittels derart ausgestalteter Halterungsmittel, die in Form einer Schiene, beispielsweise mit einem T-Profil, ausgebildet sein können, ergibt sich eine zuverlässige und dennoch verschiebbare Halterung für den Träger.

Die Befestigungsmittel werden in Form eines Halteblocks ausgestaltet, an dem ein verspannbares Spannteil vorhanden ist. Dieser Halteblock wird in seiner Form dem Profil der an der Wand zu befestigenden Halterungsmittel, z. B. an ein T-Profil einer oben angeführten Halterungsschiene, angepaßt und kann somit entlang einer solchen Schiene gleiten. Ein verspannbares Spannteil gemäß diesem Ausführungsbeispiel ermöglicht zum einen die Arretierung des Trägers in einer bestimmten Position an der Schiene und zum anderen kann durch ein separat einsetzbares Spannteil der Träger an beliebiger Stelle auf die Schiene aufgesetzt werden, wobei die Schiene beidseitig von der aus Halteblock und Spannteil bestehenden gesamten Einheit umschlossen wird, so daß sich eine unverlierbare Halterung des Trägers ergibt.

In einer vorteilhaften Ausführungsform der Erfindung wird der Träger für die Waschtischplatte oder dergleichen längenverstellbar ausgebildet. Dies erhöht wiederum die Flexibilität in Bezug auf die Einsatzmöglichkeit bei verschieden dimensionierten Platten. Derartige Träger sind bei unterschiedlich breiten Waschtischauflagen verwendbar.

Eine bevorzugte Ausführungsform eines längenverstellbaren Auflageträgers besteht in einer ineinanderschiebbaren Ausführungsform, die nach Art eines Teleskops aus- bzw. einfahrbar ist. Diese Ausführung erlaubt insbesondere ein ansprechendes Design eines erfindungsgemäßen Trägers.

Vorzugsweise wird eine zusätzliche Höhenverstellung für die Höhenjustage der Waschtischplatte oder dergleichen vorgesehen. Mit einer derartigen Höhenverstellung läßt sich die Platte exakt waagerecht justieren.

Vorzugsweise wird diese Höhenverstellung mittels Verstellschrauben bewirkt, deren Kopf als Aufnahme für die Waschtischauflage ausgebildet ist.

Eine weitere vorteilhafte Ausführungsform der Erfindung ergibt sich durch das zusätzliche Anbringen eines Handtuchhalters an den erfindungsgemäßen Trägern. Ein derartiger Handtuchhalter kann beispielsweise in Form einer Öse bestehen, durch die eine passende Stange eingeführt wird. Dies stellt eine der Möglichkeiten dar, bei der auch ein Träger mit Handtuchhalter bei verschieden langen Waschtischplatten oder dergleichen und dementsprechend verschieden langen Handtuchhaltestangen verwendbar ist, da durch die genannte Öse jederzeit unterschiedlich lange Handtuchhaltestangen aufgenommen werden können.

Ein Ausführungsbeispiel der Erfindung ist in der Zeichnung dargestellt und wird anhand der Figuren nachfolgend näher erläutert.

Im einzelnen zeigen
- Fig. 1: eine perspektivische Darstellung eines Teils einer erfindungsgemäßen Befestigungsvorrichtung und
- Fig. 2: eine Seitenansicht auf den Endbereich eines Trägers für eine erfindungsgemäße Vorrichtung.

Die Vorrichtung 1 zur Befestigung einer Waschtischplatte oder dergleichen gemäß den Fig. 1 und 2 umfaßt eine Wandschiene 2, einen Träger 3 sowie die zum Beispiel aus Glas bestehende Waschtischplatte 4 - im weiteren auch "Glasauflage" genannt -.

Der Träger 3 umfaßt eine Auflagestütze 5, sowie einen Halteblock 6 mit Spannteil 7. Der Halteblock 6 sowie das Spannteil 7 weisen nicht näher dargestellte Vorsprünge zum Hintergreifen des T-Profils der Wandschiene 2 auf.

Die Auflagestütze 5 ist zumindest teilweise hohl, wobei eine Stützstange 8 in die Auflagestütze 5 aufgenommen ist und aus der Auflagestütze 5 teleskopartig herausgezogen bzw. in diese hineingeschoben werden kann. An der Auflagestütze 5 sowie der Stützstange 8 sind Justierschrauben 9, 10 vorhanden, deren Kopf als Aufnahme für die Glasauflage 4 ausgebildet ist. Die Justierschraube 10 ist hierbei in einem Kopfstück 11 der Stützstange 8 angebracht, an dessen Unterseite eine Tragöse 12 für eine Haltestange 13 angebracht ist. Oberhalb der Glasauflage 4 ist vertikal nach oben verlaufend ein Wandspiegel 14 teilweise dargestellt, der jedoch unabhängig von der erfindungsgemäßen Befestigungsvorrichtung 1 an der Wand befestigt werden kann.

In der Seitenansicht gemäß Fig. 2 ist mit gestrichelten Linien angedeutet, daß die Tragöse 12 mit einem Gewindestück 15 in die gleiche durchgehende Gewindebohrung 16 eingeschraubt ist, wie die Justierschraube 10. Weiterhin ist in dieser Darstellung ebenfalls gestrichelt die Bohrung 17 der Auflagestütze 5 dargestellt, in die die Stützstange 8 eingeschoben ist.

Die Montage der erfindungsgemäßen Vorrichtung 1 erfolgt zunächst durch Anbringen der Halteschiene 2 an der entsprechenden Wand in geeigneter Höhe. Gegebenenfalls kann die Wandschiene 2 hierbei auf das gewünschte Maß abgelängt werden. Anschließend wird die benötigte Anzahl von Trägern 3 auf die Halteschiene 2 aufgesetzt und an die gewünschte Position geschoben. Mit Hilfe des Spannteils 7 wird die eingestellte Position fixiert, indem das Spannteil 7 über eine nicht näher dargestellte Spannvorrichtung, beispielsweise eine Schraube, an den Halteblock 6 angezogen wird. Der Halteblock 6 ist im übrigen durch seitliches Aufschieben auch bei montiertem Spannteil 7 auf die Halteschiene zu aufzuschieben.

Nunmehr wird die Stützstange 8 in der gewünschten Länge aus der Auflagestütze 5 herausgezogen und gegebenenfalls fixiert. Die Fixierung kann über nicht näher dargestellte Klemmvorrichtungen, beispielsweise eine Klemmschraube geschehen. Nun kann die Glasauflage 4 auf die als Aufnahme ausgebildeten Schraubenköpfe 9, 10 aufgelegt werden. Die Schrauben 9, 10 können hierbei in der Höhe so justiert werden, daß sich eine exakt waagerechte Position der Glasauflage 4 ergibt.

Die Tragöse 12 kann zu einem beliebigen Zeitpunkt, beispielsweise nach dem Auflegen der Glasauflage 4 durch Einschrauben in die Gewindebohrung 16 angebracht werden. Die Haltestange 13 wird nunmehr durch die vorhandenen Tragösen 12 gesteckt und dient als Handtuchhalter.

Eine erfindungsgemäße Befestigungsvorrichtung für eine Auflage zum Beispiel einer Waschtischplatte ist flexibel für eine Vielzahl von Platten unterschiedlichster Ausmaße verwendbar. Es können mit ein und derselben Vorrichtung zum Beispiel Glasplatten 4 mit unterschiedlicher Breite B bzw. Länge L befestigt werden. Durch die besonderen Merkmale des dargestellten Ausführungsbeispieles ist zudem ein formschönes Design unter Beibehaltung der technischen Vorteile möglich.
- 1: Vorrichtung
- 2: Wandschiene
- 3: Träger
- 4: Glasauflage
- 5: Auflagestütze
- 6: Halteblock
- 7: Spannteil
- 8: Stützstange
- 9: Justierschraube
- 10: Justierschraube
- 11: Kopfstück
- 12: Tragöse
- 13: Haltestange
- 14: Wandspiegel
- 15: Gewindestück
- 16: Gewindebohrung

## Patentansprüche

1. Befestigungsvorrichtung für eine Waschtischplatte, insbesondere für eine Glasplatte, mit wenigstens zwei an einer Wand befestigbaren Trägern (3), wobei die Träger (3) Befestigungsmittel (6, 7) mit einem Halteblock (6) aufweisen, die entlang von an der Wand befestigbaren Halterungsmitteln (2) unabhängig verschiebbar ausgebildet sind und wobei die Halterungsmittel (2) eine Wandschiene umfassen, die die Träger (3) in montiertem Zustand hält, **dadurch gekennzeichnet, daß** die Befestigungsmittel (6, 7) ein verspannbares Spannteil (7) umfassen, daß die Wandschiene (2) der Halterungsmittel (2) Ränder aufweist, die von den Befestigungsmitteln (6, 7) wenigstens teilweise umschlossen sind, wobei die Wandschiene (2) Hinterschneidungen aufweist, in die Vorsprünge der Befestigungsmittel (6, 7) eingreifen.

2. Vorrichtung nach Anspruch 1, **dadurch gekennzeichnet, daß** die Wandschiene (2) ein T-Profil aufweist.

3. Vorrichtung nach Anspruch 1 oder 2, **dadurch gekennzeichnet, daß** die Träger (3) längenverstellbar ausgebildet sind.

4. Vorrichtung nach einem der vorgenannten Ansprüche, **dadurch gekennzeichnet, daß** die Träger (3) teleskopartig längenverstellbar sind.

5. Vorrichtung nach einem der vorgenannten Ansprüche, **dadurch gekennzeichnet, daß** eine Höhenverstellung (9, 10) für die Justage der Waschtischplatte (4) vorhanden ist, wobei die Höhenverstellung Verstellschrauben (9, 10) umfaßt, deren Kopf als Aufnahme für eine Glasplatte (4) ausgebildet ist.

6. Vorrichtung nach einem der vorgenannten Ansprüche, **dadurch gekennzeichnet, daß** die Vorrichtung (1) ein Handtuchhalter (12, 13) aufweist.

## Claims

1. Fastening device for a wash-stand panel, in particular for a glass panel, with at least two carriers (3) which may be fastened on a wall, the carriers (3) comprising fastening means (6, 7) with a retaining block (6), which are constructed so as to be independently displaceable along holding means (2) which may be fastened on the wall and the holding means (2) comprising a wall rail which holds the carrier (3) in the assembled state, **characterised in that** the fastening means (6, 7) comprise a securable gripping member (7), **in that** the wall rail (2) of the holding means (2) has edges which are at least partially surrounded by the fastening means (6, 7), the wall rail (2) comprising undercuts, in which the projections of the fastening means (6, 7) engage.

2. Device according to claim 1, **characterised in that** the wall rail (2) has a T-profile.

3. Device according to claim 1 or 2, **characterised in that** the carriers (3) are constructed so as to be adjustable in length.

4. Device according to any of the preceding claims, **characterised in that** the carriers (3) are telescopically adjustable in length.

5. Device according to any of the preceding claims, **characterised in that** a height adjustment means (9, 10) is provided for adjusting the wash-stand panel (4), the height adjustment means comprising adjusting screws (9, 10) of which the head is formed as a receiver for a glass panel (4).

6. Device according to any of the preceding claims, **characterised in that** the device (1) comprises a hand towel holder (12, 13).

## Revendications

1. Dispositif de fixation pour une tablette de lavabo, en particulier pour une tablette en verre, comportant au moins deux supports (3) pouvant être fixés à un mur, les supports (3) présentant des moyens de fixation (6, 7) avec un bloc d'appui (6), qui sont réalisés de façon indépendamment déplaçable le long de moyens de maintien (2) pouvant être fixés au mur, et les moyens de maintien (2) comportant un rail mural qui maintient les supports (3) dans l'état monté,
**caractérisé en ce que** les moyens de fixation (6, 7) comportent une pièce de serrage (7) pouvant être serrée, **en ce que** le rail mural (2) des moyens de maintien (2) présente des bords qui sont entourés, au moins partiellement, par les moyens de fixation (6, 7), le rail mural (2) présentant des contre-dépouilles dans lesquelles s'engagent des saillies des moyens de fixation (6, 7).

2. Dispositif selon la revendication 1,
**caractérisé en ce que** le rail mural (2) présente un profil en T.

3. Dispositif selon la revendication 1 ou 2,
**caractérisé en ce que** les supports (3) sont réalisés de façon réglable longitudinalement.

4. Dispositif selon une des revendications précitées,
**caractérisé en ce que** les supports (3) sont réglables longitudinalement de façon télescopique.

5. Dispositif selon une des revendications précitées,
**caractérisé en ce qu'**un réglage en hauteur (9, 10) pour l'ajustage de la tablette de lavabo (4) est prévu, le réglage en hauteur comportant des vis de réglage (9, 10) dont la tête est réalisée comme récepteur pour une tablette en verre (4).

6. Dispositif selon une des revendications précitées,
**caractérisé en ce que** le dispositif (1) présente un support d'essuie-main (12, 13).
